# EUROPÄISCHE PATENTSCHRIFT

(11) **EP 0 917 947 B1**
(45) Veröffentlichungstag und Bekanntmachung des Hinweises auf die Patenterteilung: **08.09.2004**
(21) Anmeldenummer: 98120800.2
(22) Anmeldetag: 03.11.1998
(51) Int. Cl.: B31B 1/62, B31B 3/00

(54) **Verfahren und Vorrichtung zum Herstellen von Klappschachteln für Zigaretten**
Method and apparatus for making hinged lid boxes for cigarettes
Procédé et dispositif pour la fabrication de boîtes à couvercle rabattant pour des cigarettes

(30) Priorität: 20.11.1997 DE 19751484
(43) Veröffentlichungstag der Anmeldung: 26.05.1999
(73) Patentinhaber: Focke & Co. (GmbH & Co.), 27283 Verden (DE)
(72) Erfinder: Focke, Heinz, 27283 Verden (DE); Häfker, Thomas, 27299 Langwedel (DE)
(74) Vertreter: Bolte, Erich, Dipl.-Ing.

(56) Entgegenhaltungen:
- EP-A- 0 765 811
- DE-A- 3 612 570
- GB-A- 1 454 559
- US-A- 3 813 997
- US-A- 3 956 865
- US-A- 3 966 113
- US-A- 4 487 596
- US-A- 4 602 741
- US-A- 5 249 416
- US-A- 5 462 223
- US-A- 5 589 226

## Beschreibung

Die Erfindung betrifft ein Verfahren zum Herstellen von Zigarettenschachteln des Typs Hinge-Lid aus Zuschnitten aus dünnem Karton zur Bildung eines Schachtelteils und eines mit diesem verbundenen Deckels, wobei Schachtel-Seitenwände und Deckel-Seitenwände aus durch Klebung miteinander verbundenen Schachtel-Seitenlappen und Deckel-Seitenlappen bestehen. Weiterhin betrifft die Erfindung eine Vorrichtung zum Herstellen derartiger Packungen.

Klappschachteln bzw. Hinge-Lid-Packungen sind ein weltweit üblicher Packungstyp für Zigaretten, aber auch für andere Produkte. Die Zuschnitte für die Fertigung derartiger Packungen bestehen aus dünnem Karton. Schachtelteil und Deckel werden stets aus einem einstückigen, zusammenhängenden Zuschnitt gefertigt. Ein bei diesem Packungstyp üblicher Kragen besteht vielfach aus einem gesonderten Zuschnitt, ebenfalls aus dünnem Karton. Der Kragen kann auch mit dem Zuschnitt für die Klappschachtel einstückig verbunden sein.

Ein charakteristisches Merkmal dieses Packungstyps sind doppellagige Schachtel-Seitenwände und Deckel-Seitenwände. Jeweils innere und äußere Schachtel-Seitenwände sowie Deckel-Seitenwände überdecken einander ganz oder teilweise und sind zur Bildung der Seitenwände miteinander verklebt. Weitere Teile der Klappschachtel sind ebenfalls durch Klebung miteinander verbunden. Insbesondere sind Kragen und der Packungsinhalt - ein aus Zigarettengruppe und Innenumhüllung bestehender Zigarettenblock - durch Klebung in der Klappschachtel fixiert. Hierzu wird üblicherweise Kaltleim bzw. Nassleim verwendet. In der US 3,956,865 wird als aftemativer Kleber die Verwendung von Hotmelt-Leim erwähnt.

Auch bei der Fertigung von anderen Packungsformen ist der Einsatz von Heißklebern bzw. Hotmelt-Leim bereits bekannt. Diese werden bei Packungen aus Papier auf die Materialbahn zur Bildung von (Papier-)Zuschnitten im Zusammenhang mit der Fertigung von Gebindepackungen aufgebracht. Die Zuschnitte werden sodann von der Bahn abgetrennt, um den Packungsinhalt, also um die Gruppe der Zigarettenpackungen herumgefaltet, wobei Leimstellen durch Wärme reaktiviert werden (EP 0 765 811 A1). Bekannt ist der Einsatz von Heißklebern auch bereits bei Packungen, nämlich Faltschachteln aus Karton. Dabei geht es um die Beleimung von einzelnen Faltlappen, die individuell mit Leim dieses Typs versehen und entsprechend verarbeitet werden (DE 36 12 570 A1; US 3 966 113).

Der Erfindung liegt die Aufgabe zugrunde, die Fertigung von Zigarettenpackungen des Typs Hinge-Lid zu vereinfachen und Störungen auf Grund der notwendigen Beleimungen zu verringern.

Zur Lösung dieser Aufgabe ist das erfindungsgemäße Verfahren durch folgende Merkmale gekennzeichnet:
a) in einer Verpackungsmaschine werden die Zuschnitte von einer fortlaufenden Materialbahn aus dünnem Karton abgetrennt,
b) zur Verbindung der Deckel-Seitenwände und Schachtel-Seitenwände wird Hotmelt-Leim also durch Wärme aktivierbarer Leim, in Form von Leimstreifen und Leimflächen im Bereich von Schachtel-Seitenlappen und Deckel-Seitenlappen auf die fortlaufende Materialbahn aus dünnem Karton aufgebracht,
c) vor dem Abtrennen der Zuschnitte wird der Hotmelt-Leim ausgehärtet, insbesondere durch Kühlen,
d) die Zuschnitte werden zur Bildung der Zigarettenschachtel um einen Verpackungsinhalt herumgefaltet, wobei zur Verbindung der Schachtel-Seitenwände und Deckel-Seitenwände der Holtmelt-Leim durch Wärme reaktiviert wird.

Der Vorteil des erfindungsgemäßen Verfahrens besteht darin, dass die während der Endphase der Fertigung der Klappschachteln wirksamen Leimbilder bereits auf den ebenen, ungefalteten Zuschnitt aufgebracht werden können, also bei Beginn des Falt- und Verpackungsprozesses. Die Leimbilder für die Schachtel-Seitenlappen und Deckel-Seitenlappen können erfindungsgemäß gleichzeitig mit weiteren Leimbildern auf den ungefalteten Zuschnitt aufgebracht werden, also für die Fixierung des Kragens und des Zigarettenblocks. Auch diese Beleimungen werden vorzugsweise aus Hotmelt-Leim gebildet, vorzugsweise in einer gemeinsamen Beleimungsstation. Dabei werden die Zuschnitt für die Fertigung der Klappschachteln im Bereich der Verpackungsmaschine von einer fortlaufenden Materialbahn aus dünnem Karton oder dergleichen durch Abtrennen und Stanzen hergestellt. Dabei wird erfindungsgemäß das Leimbild für die Schachtel-Seitenlappen und Deckel-Seitenlappen, vorzugsweise aber das gesamte Leimbild der Zuschnitte, auf die fortlaufende Materialbahn aufgebracht, und zwar in einer Position entsprechend den nachfolgend durch Stanzen bzw. Schneiden herzustellenden Zuschnitten.

Die Materialbahn kann erfindungsgemäß für die Fertigung der Zuschnitte teilweise vorbedruckt sein, nämlich hinsichtlich der äußeren Bedruckung (Farbdruck etc.). Es ist aber auch möglich, eine neutrale, unbedruckte Materialbahn der Verpackungsmaschine zuzustellen und die Bedruckung, Prägung und Stanzung der Zuschnitte im Bereich der Verpackungsmaschine analog zu DE 197 26 324.0 durchzuführen.

Die erfindungsgemäße Vorrichtung wird durch folgende Merkmale gekennzeichnet:
a) die Zuschnitte sind durch ein einer Verpackungsmaschine zugeordnetes Schneideaggregat aus einer fortlaufenden Materialbahn aus dünnem Karton heraustrennbar,
b) dem Schneideaggregat vorgeordnet ist ein Leimaggregat, insbesondere ein Leimorgan, in dessen Bereich Hotmelt-Leim, also durch Wärme aktivierbarer Leim, in Form von Leimstreifen und Leimflächen im Bereich von Schachtel-Seitenlappen und Deckel-Seitenlappen auf die fortlaufende Materialbahn aus dünnem Karton übertragbar ist, zur Verbindung der Deckel-Seitenwände und Schachtel-Seitenwände,
c) zwischen dem Leimaggregat und dem Schneideaggregat ist ein Organ zum Aushärten des Hotmelt-Leims vorgesehen, insbesondere eine Kühlplatte zum Kühlen des Hotmelt-Leims,
d) zur Verbindung der Schachtel-Seitenwände und Deckel-Seitenwände sind Organe zum Reaktivieren des Hotmelt-Leims vorgesehen, die im Anschluss an Mittel zur Bildung der Zigarettenschachtel durch Faltung der Zuschnitte um einen Verpackungsinhalt herum angeordnet sind.

Weitere Einzelheiten über die Gestaltung der Zuschnitte, der Materialbahn sowie der Vorrichtung werden nachfolgend anhand der Zeichnungen näher erläutert. Es zeigt:
- Fig. 1: einen ausgebreiteten Zuschnitt für eine Klappschachtel,
- Fig. 2: eine Materialbahn zur Fertigung von Zuschnitten für Klappschachteln,
- Fig. 3: eine stark vereinfachte Vorrichtung zur Fertigung von Zuschnitten für Klappschachteln in Seitenansicht,
- Fig. 4: eine ebenfalls vereinfachte Darstellung der Vorrichtung in einer Queransicht,
- Fig. 5: eine Einzelheit der Vorrichtung gemäß Fig. 3, nämlich eine Leimstation,
- Fig. 6: die Vorrichtung gemäß Fig. 5 in einer Queransicht.

Klappschachteln bzw. Hinge-Lid-Packungen für Zigaretten oder dergleichen haben einen allgemein üblichen Grundaufbau. Fig. 1 zeigt einen typischen Zuschnitt 10 für die Fertigung einer Klappschachtel. Aus dem einstückigen Zuschnitt 10 aus dünnem Karton oder ähnlichem Verpackungsmaterial wird ein (unterer) Schachtelteil 11 und ein mit diesem verbundener Deckel 12 gefaltet.

Zum Schachtelteil 11 gehören eine Schachtel-Vorderwand 13, eine Schachtel-Rückwand 14, eine Bodenwand 15 sowie innenliegende Schachtel-Seitenlappen 16 und außenliegende Schachtel-Seitenlappen 17. Diese bilden zusammen Schachtel-Seitenwände.

Analog besteht der Deckel 12 aus Deckel-Vorderwand 18, Deckel-Rückwand 19, Stirnwand 20 sowie inneren Deckel-Seitenlappen 21 und äußeren Deckel-Seitenlappen 22. Letzere bilden zusammen jeweils Deckel-Seitenwände.

Der Deckel 12 ist über eine Gelenklinie 65 im Bereich der Deckel-Rückwand 19 mit der Schachtel-Rückwand 14 schwenkbar verbunden. Am freien Ende der Deckel-Vorderwand 18 ist ein Deckel-Innenlappen 23 angeordnet, der bei der fertigen Klappschachtel gegen die Innenseite der Deckel-Vorderwand 18 gefaltet ist.

Der Zuschnitt 10 ist an verschiedenen Stellen mit Leim zu versehen, einerseits um Faltlappen miteinander zu verbinden, andererseits um einen aus einem gesonderten Zuschnitt gefertigten Kragen (nicht gezeigt) und den Packungsinhalt, insbesondere einen Zigarettenblock, zu fixieren.

Die äußeren Schachtel-Seitenlappen 17 sowie die äußeren Deckel-Seitenlappen 22 sind mit Leimstreifen 24 bzw. Leimflächen 25 versehen. Diese Leimbilder dienen zur Verbindung der äußeren Schachtel-Seitenlappen 17 mit den inneren Schachtel-Seitenlappen 16 sowie zur Verbindung der äußeren Deckel-Seitenlappen 22 mit den inneren Deckel-Seitenlappen 21 in entsprechender Faltstellung der Klappschachtel. Diese Verbindung der Seitenlappen 16, 17; 21, 22 erfolgt üblicherweise unmittelbar mit der Fertigstellung der Klappschachtel, wenn die äußeren Seitenlappen 17, 22 aus der Ausgangsstellung bis zur Anlage an die bereits gefalteten inneren Seitenlappen 16, 21 umgefaltet werden.

Die Schachtel-Vorderwand 13 ist innenseitig mit (zwei parallelen) Leimstreifen 26 versehen. Diese erstrecken sich bis unmittelbar zum freien Rand der Schachtel-Vorderwand 13. Die Leimstreifen 26 dienen im oberen Bereich - der freien Kante zugeordnet - zum Fixieren eines Kragens. Der untere Teil dient zum Verankern des Packungsinhalts, also des Zigarettenblocks.

Auch im Bereich der Schachtel-Rückwand 14 sind innenseitig Leimstreifen 27 angeordnet. Diese haben den Zweck, den Packungsinhalt im Bereich der Rückseite der Klappschachtel zu fixieren.

Leimflächen 28 im Bereich der Deckel-Vorderwand 18, nämlich an deren Innenseite, dienen zum Verkleben des Deckel-Innenlappens 23 nach dem Umfalten desselben.

Mindestens die Beleimung der Seitenlappen 17 und 22, vorzugsweise aber alle Leimbilder, werden auf den ungefalteten Zuschnitt 10 aufgebracht. Zu diesem Zweck wird ein Leim verwendet, der unmittelbar nach dem Aufbringen inaktiv wird und zu einem späteren Zeitpunkt, nämlich entsprechend dem Fertigungsverlauf für die Klappschachtel, wieder aktiviert wird und die Verklebung ermöglicht. Diese Eigenschaft hat Hotmelt-Kleber bekannter Ausführung bzw. Zusammensetzung.

Bei dem in den Zeichnungen dargestellten, bevorzugten Ausführungsbeispiel werden die Zuschnitte 10 für die Klappschachteln im Bereich einer Verpackungsmaschine ganz oder teilweise gefertigt. Bei dem vorliegenden Ausführungsbeispiel wird der Verpackungsmaschine eine Materialbahn 29 zur Verfügung gestellt, die gemäß Fig. 2 fabrikmäßig teilweise für die Fertigung der Zuschnitte 10 vorbereitet ist. Die Materialbahn 29 weist eine fortlaufende Bedruckung 30 auf, nämlich entsprechend dem äußeren gestalterischen Erscheinungsbild der Klappschachtel. Die Bedruckung 30 ist packungsgenau auf die Materialbahn 29 aufgebracht, derart, daß im Bereich der Verpackungsmaschine hinsichtlich der Bedruckung komplette Zuschnitte 10 von der Materialbahn 29 abgetrennt werden können.

Die Beleimung bzw. die Leimbilder 24, 25... werden ganz oder teilweise auf die fortlaufende Materialbahn 29 aufgebracht. Die von dieser abgetrennten Zuschnitte 10 weisen demnach bereits die kompletten Leimbilder für die Fertigung der Klappschachtel auf.

Fig. 3 zeigt in schematischer Darstellung eine Zuschnittvorrichtung 31, die Bestandteil einer Verpackungsmaschine (nicht gezeigt) für Klappschachteln ist. Die kompakt aufgebaute Zuschnittvorrichtung 31 enthält im unteren Bereich eine Materialversorgung 32. In einer oberen Ebene ist eine Bahnführung 33 untergebracht. Zwischen diesen beiden Bereichen befindet sich die Zuschnittfertigung 34 als wichtigster und sensibler Bereich der Vorrichtung.

Das Verpackungsmaterial, nämlich die Materialbahn 29 (aus dünnem Karton) wird als Bobine 35 mit einer Ersatzbobine 36 zur Verfügung gestellt. Die Materialbahn 29 wird von der aktiven Bobine 35 abgezogen und durch ein Verbindungsaggregat 37 hindurchgeführt. Dieses dient zur Verbindung einer abgelaufenen Materialbahn mit einer neuen.

Die Materialbahn 29 wird nach dem Verlassen des Verbindungsaggregats 37 umgelenkt und in einem äußersten Seitenbereich der Zuschnittvorrichtung 31 nach oben geführt. Im Bereich einer obere Ecke ist eine Umlenkwalze 38 für die Materialbahn positioniert. Diese lenkt die Materialbahn in eine horizontale Ebene und in den Bereich eines Bahnspeichers 39. Dieser ist als Bahnschleife ausgelegt mit einer Mehrzahl von Umlenkwalzen und einem beweglichen Ausgleichsorgan 40. Dieses weist ebenfalls mehrere Umlenkwalzen für die Materialbahn 29 auf und ist in horizontaler Ebene entlang einer geradlinigen Bewegungsbahn hinund herbewegbar zur Vergrößerung oder Verkleinerung des Bahnspeichers 39. Der Bahnspeicher 39 ist vor allem beim Wechsel der Bobinen 35, 36 aktiv, wenn die Vorrichtung mit reduzierter Geschwindigkeit gefahren wird.

Die Materialbahn 29 wird nach dem Verlassen des Bahnspeichers 39 nach erneuter, abwärts gerichteter Umlenkung einer Zuschnitteinheit 41 zugeführt. Diese besteht aus mehreren in horizontaler Richtung nebeneinander angeordneten Bearbeitungsorganen für die Materialbahn 29 zum Herstellen kompletter Zuschnitte 10. Diese werden nach Verlassen der Zuschnitteinheit 41 einem Verpackungsaggregat zugeführt, insbesondere einem Faltrevolver. Beim vorliegenden Ausführungsbeispiel werden Zuschnittstapel 42 gebildet, die der Verpackungsmaschine bzw. einem Zuschnittmagazin übergeben werden.

Bei der Vorbereitung der Materialbahn 29 zur Fertigung der Zuschnitte 10 werden als erstes die Leimbilder auf die Materialbahn 29 aufgebracht. Zu diesem Zweck ist im Bereich eines seitlichen, vertikalen Förderabschnitts der Materialbahn 29 ein Leimaggregat 43 angeordnet. Dieses weist ein Leimorgan 44 auf, welches zum Auftragen der Leimstreifen und Leimflächen 24..28 dient. Das Leimorgan 44 ist mit Leimdüsen 45, 46, 47, 48 versehen. Diese sind an einem Leimkopf 49 gebildet. Die Materialbahn 29 ist so geführt, daß sie zeitweilig oder ständig unter gleitender Anlage an dem Leimkopf 49 vorbeigeführt wird. Die Materialbahn 29 liegt dabei auch an den Leimdüsen 45..48 an. Während einer exakt steuerbaren Öffnungsphase der verschließbaren Leimdüsen 45..48 werden die beschriebenen Leimbilder gemäß Fig. 1 übertragen. Die Öffnungsdauer der Leimdüsen 45..48 bestimmt bei vorgegebener Fördergeschwindigkeit der Materialbahn 29 die Abmessung der Leimstreifen und Flächen in Bewegungsrichtung der Materialbahn. Die Länge der schlitzförmigen Leimdüsen 45..48 bestimmt die Abmessung in Richtung quer zur Förderbewegung.

Bei dem vorliegenden Ausführungsbeispiel werden die im Format langgestreckten Zuschnitte 10 in Richtung quer zu deren Längserstreckung transportiert aufgrund entsprechend quergerichteter Anordnung innerhalb der Materialbahn 29. In Förderrichtung derselben wird demnach die Breite der Leimstreifen und Leimflächen 24..28 bestimmt. Die Abmessungen in Längsrichtung des Zuschnitts 10 ergeben sich durch die Länge der schlitzförmigen Leimdüsen 45..48. Auch deren Relativstellung am Leimkopf 49 ist auf die Position der Leimbilder im Bereich der Zuschnitte 10 abgestimmt.

Bei einer Bewegungsrichtung der Zuschnitte 10 quer zu deren Längserstreckung werden nebeneinanderliegende Leimbilder während der Förderbewegung aufeinanderfolgend gebildet. So werden die Leimstreifen 24 und 26 durch dieselbe Leimdüse 45 aufgebracht, und zwar zunächst der in Förderrichtung vornliegende Leimstreifen 24, sodann die beiden Leimstreifen 26 und schließlich der zweite Leimstreifen 24. Diese Leimbilder sind demnach aufgrund der Leimdüse 45 mit gleicher Länge ausgebildet. Unterschiedliche Breiten ergeben sich aus der Öffnungs- bzw. Wirkungsdauer der Leimdüse 45.

Damit die Materialbahn 29 mindestens während der Beleimung mit einem vorgegebenen Druck am Leimkopf 49 anliegt, sind diesem entsprechend positionierte Andrückwalzen 50, 51 vor- und nachgeordnet. Diese sind im vorliegenden Falle oberhalb und unterhalb des Leimkopfes 49 positioniert. Die Materialbahn 29 wird aufgrund entsprechender Relativstellung der Andrückwalzen 50, 51 im Bereich des Leimkopfes 49 ausgelenkt. Das Leimorgan 44 ist beweglich, nämlich schwenkbar an einem Schwenkarm 52 gelagert. Der Leimkopf 49 kann demnach aus der Leimstellung zurückgezogen werden. Insbesondere wird der Leimkopf 49 von der Materialbahn 29 zurückbewegt, wenn diese stillsteht.

In Förderrichtung der Materialbahn 29 folgt ein Druckmarkensensor 53. Dieser steuert aufgrund von Druckmarken an der Materialbahn 29 die exakte Arbeitsweise des Leimkopfes 49, derart, daß die Leimstreifen und Leimflächen in exakter Relativstellung auf die Materialbahn 29 bzw. auf die Zuschnitte 10 übertragen werden.

Weiterhin wird im Anschluß an das Leimaggregat 43 die korrekte Anordnung und Ausbildung der Leimbilder überprüft durch einen Leimsensor 54. Dieser ist im vorliegenden Falle als gabelförmiges Prüforgan ausgebildet, wobei die Materialbahn zwischen zwei Schenkeln hindurchläuft und dabei durch Sensoren, insbesondere durch kapazitive Sensoren, im Bereich der Leimbilder überprüft wird.

Die beleimte Materialbahn 29 wird sodann an einem Organ zum Aushärten bzw. Deaktivieren des Leims vorbeibewegt. Es handelt sich dabei im vorliegenden Falle um eine Kühlplatte 55, die aufgrund besonderer Ausgestaltung geeignet ist, Wärme und ggf. Feuchtigkeit kurzfristig abzuführen. Die Materialbahn 29 wird unter Anlage bzw. mit geringem Abstand an der Kühlplatte 55 vorbeigeführt.

Die hinsichtlich der Beleimung vorbereitete Materialbahn wird in der beschriebenen Weise der Zuschnitteinheit 41 zugeführt. Dieser vorgeordnet ist ein Verformungsaggregat 56, durch das die Materialbahn 29 hindurchläuft. Das Verformungsaggregat 56 ist mit mehreren gegenläufig wirkenden Anlagewalzen für die Materialbahn 29 ausgestattet, die eine Gegenverformung der Materialbahn bewirken gegen die sich aus der Gestalt der Bobinen 35, 36 ergebende gewölbte Verformung.

Die ebene Materialbahn 29 gelangt nun in die Zuschnitteinheit 41, die je nach Vorgabe in verschiedener Weise ausgebildet sein kann. Im vorliegenden Falle durchläuft die Materialbahn 29 zuerst ein Vorzugaggregat 57 mit Walzen für den exakten Transport der Materialbahn 29. Es folgt danach ein Prägeaggregat 58 zum Anbringen von gestalterischen oder informativen Prägungen an der Materialbahn.

Danach tritt die Materialbahn in ein Rillaggregat 59 ein. Dieses bringt durch Rillen vorgeformte Längsfaltlinien 60 und Querfaltlinien 61 im Bereich der Materialbahn 29 durch Prägen an. Ein hieran anschließendes Schneidaggregat 62 dient in der Hauptsache zum Abtrennen der nun fertiggestellten Zuschnitte 10 von der Materialbahn 29. Des weiteren aber werden bestimmte, für den Zuschnitt 10 typische Stanzungen 63, 64 angebracht. Die nach dem Verlassen des Schneidaggregats 62 verarbeitungsfertigen Zuschnitte 10 werden in der beschriebenen Weise abtransportiert zur Bildung von Zuschnittstapeln 42.

Im Bereich der Verpackungsmaschine werden die Leimstellen nach Ablauf des Verpackungsvorgangs reaktiviert, insbesondere durch Erwärmen. Üblicherweise werden als erstes die Leimflächen 28 reaktiviert, um den Deckel-Innenlappen 23 festzukleben. Danach werden beim Zuführen des Packungsinhalts einschließlich Kragen die Leimstreifen 26 und 27 reaktiviert. Schließlich werden die Leimstreifen 24 und Leimflächen 25 reaktiviert, und zwar üblicherweise im Bereich einer Packungsbahn im Anschluß an einen Faltrevolver.

Das Aufbringen der kompletten Beleimung auf einen Zuschnitt 10 für Klappschachteln kann auch bei der Verarbeitung von anderweitig gefertigten Einzelzuschnitten erfolgen. In diesem Falle wird der Leim auf die bereits fertiggestellten Zuschnitte 10 aufgebracht. Dabei ist es auch möglich, den Transport der Zuschnitte so durchzuführen, daß diese mit Ihrer Längserstreckung in Förderrichtung weisen.

Besonders vorteilhaft sind Verfahren und Vorrichtung anwendbar bei der Verarbeitung von insbesondere einstückigen Zuschnitten, also mit an einem Hauptzuschnitt angebrachtem Kragen, entsprechend DE 197 26 324.0.

### Bezugszeichenliste:

- 10: Zuschnitt
- 11: Schachtelteil
- 12: Deckel
- 13: Schachtel-Vorderwand
- 14: Schachtel-Rückwand
- 15: Bodenwand
- 16: Schachtel-Seitenlappen
- 17: Schachtel-Seitenlappen
- 18: Deckel-Vorderwand
- 19: Deckel-Rückwand
- 20: Stirnwand
- 21: Deckel-Seitenlappen
- 22: Deckel-Seitenlappen
- 23: Deckel-Innenlappen
- 24: Leimstreifen
- 25: Leimfläche
- 26: Leimstreifen
- 27: Leimstreifen
- 28: Leimfläche
- 29: Materialbahn
- 30: Bedruckung
- 31: Zuschnittvorrichtung
- 32: Materialversorgung
- 33: Bahnführung
- 34: Zuschnittfertigung
- 35: Bobine
- 36: Ersatzbobine
- 37: Verbindungsaggregat
- 38: Umlenkwalze
- 39: Bahnspeicher
- 40: Ausgleichsorgan
- 41: Zuschnitteinheit
- 42: Zuschnittstapel
- 43: Leimaggregat
- 44: Leimorgan
- 45: Leimdüse
- 46: Leimdüse
- 47: Leimdüse
- 48: Leimdüse
- 49: Leimkopf
- 50: Andrückwalze
- 51: Andrückwalze
- 52: Schwenkarm
- 53: Druckmarkensensor
- 54: Leimsensor
- 55: Kühlplatte
- 56: Verformungsaggregat
- 57: Vorzugaggregat
- 58: Prägeaggregat
- 59: Rillaggregat
- 60: Längsfaltlinie
- 61: Querfaltlinie
- 62: Schneidaggregat
- 63: Stanzung
- 64: Stanzung
- 65: Gelenklinie

## Patentansprüche

1. Verfahren zum Herstellen von Zigarettenschachteln des Typs Hinge-Lid aus Zuschnitten (10) aus dünnem Karton zur Bildung eines Schachtelteils (11) und eines mit diesem verbundenen Deckels (12), wobei Schachtel-Seitenwände und Deckel-Seitenwände aus durch Klebung miteinander verbundenen Schachtel-Seitenlappen (16, 17) und Deckel-Seitenlappen (21, 22) bestehen, **gekennzeichnet durch** folgende Merkmale:
a) in einer Verpackungsmaschine werden die Zuschnitte (10) von einer fortlaufenden Materialbahn (29) aus dünnem Karton abgetrennt,
b) zur Verbindung der Deckel-Seitenwände und Schachtel-Seitenwände wird Hotmelt-Leim, also **durch** Wärme aktivierbarer Leim, in Form von Leimstreifen (24) und Leimflächen (25) im Bereich von Schachtel-Seitenlappen (16, 17) und Deckel-Seitenlappen (21, 22) auf die fortlaufende Materialbahn (29) aus dünnem Karton aufgebracht,
c) vor dem Abtrennen der Zuschnitte (10) wird der Hotmelt-Leim ausgehärtet, insbesondere **durch** Kühlen,
d) die Zuschnitte (10) werden zur Bildung der Zigarettenschachtel um einen Verpackungsinhalt herumgefaltet, wobei zur Verbindung der Schachtel-Seitenwände und Deckel-Seitenwände der Holtmelt-Leim **durch** Wärme reaktiviert wird.

2. Verfahren nach Anspruch 1, **dadurch gekennzeichnet, dass** die Materialbahn (29) Druckmarken aufweist, die durch einen Druckmarkensensor abgetastet werden zur Steuerung des exakten Auftrages der Leimstreifen (24) und Leimflächen (25) an der Materialbahn (29) bzw. den Zuschnitten (10).

3. Verfahren nach Anspruch 1 oder 2, **dadurch gekennzeichnet, dass** weitere Leimstellen bzw. Leimbilder aus Hotmelt auf den ungefalteten Zuschnitt (10) bzw. auf die Materialbahn (29) aufgebracht werden, vorzugsweise gleichzeitig mit den Leimstreifen (24) und Leimflächen (25) für die Verbindung der Schachtel-Seitenlappen (16, 17) und Deckel-Seitenlappen (21, 22).

4. Verfahren nach Anspruch 1 oder einem der weiteren Ansprüche, **dadurch gekennzeichnet, dass** insbesondere rechteckige Leimbilder, nämlich Leimstreifen und Leimflächen (24, 25, 26, 27, 28) auf die Zuschnitte (10) bzw. die Materialbahn (29) durch Leimdüsen (45..48) während des Transports derselben aufgebracht werden, wobei die Abmessung der Leimbilder in Bewegungsrichtung durch die Öffnungs- bzw. Wirkungsdauer der Leimdüsen (45..48) bestimmt ist.

5. Verfahren nach Anspruch 1 oder einem der weiteren Ansprüche, **dadurch gekennzeichnet, dass** die Zuschnitte (10) während der Beleimung mit ihrer Längserstreckung quer zur Förderrichtung transportierbar sind, wobei die Leimdüsen (45..48), insbesondere Schlitzdüsen, zum Aufbringen von mehreren, insbesondere zwei Leimbildern in Förderrichtung mehrmals je Zuschnitt geöffnet werden.

6. Vorrichtung zum Herstellen von Zigarettenschachteln des Typs Hinge-Lid aus Zuschnitten (10), die einen Schachtelteil (11) und einen Deckel (12) der Zigarettenschachtel bilden, wobei Schachtel-Seitenwände und Deckel-Seitenwände aus einander überdeckenden und durch Klebung miteinander verbundenen Schachtel-Seitenlappen (16, 17) einerseits und Deckel-Seitenlappen (21, 22) andererseits bestehen, **gekennzeichnet durch** folgende Merkmale:
a) die Zuschnitte (10) sind **durch** ein einer Verpackungsmaschine zugeordnetes Schneideaggregat (62) aus einer fortlaufenden Materialbahn (29) aus dünnem Karton heraustrennbar,
b) dem Schneideaggregat (62) vorgeordnet ist ein Leimaggregat (43), insbesondere ein Leimorgan (44), in dessen Bereich Hotmelt-Leim, also **durch** Wärme aktivierbarer Leim, in Form von Leimstreifen (24) und Leimflächen (25) im Bereich von Schachtel-Seitenlappen (16, 17) und Deckel-Seitenlappen (21, 22) auf die fortlaufende Materialbahn (29) aus dünnem Karton übertragbar ist, zur Verbindung der Deckel-Seitenwände und Schachtel-Seitenwände,
c) zwischen dem Leimaggregat (43) und dem Schneideaggregat (62) ist ein Organ zum Aushärten des Hotmelt-Leims vorgesehen, insbesondere eine Kühlplatte (55) zum Kühlen des Hotmelt-Leims,
d) zur Verbindung der Schachtel-Seitenwände und Deckel-Seitenwände sind Organe zum Reaktivieren des Hotmelt-Leims vorgesehen, die im Anschluss an Mittel zur Bildung der Zigarettenschachtel **durch** Faltung der Zuschnitte (10) um einen Verpackungsinhalt herum angeordnet sind.

7. Vorrichtung nach Anspruch 6, **dadurch gekennzeichnet, dass** die Materialbahn (29) durch ein Leimaggregat (43) hindurchförderbar ist mit einem quergerichteten Leimorgan (44), das mehrere schlitzförmige Leimdüsen (45, 46, 47, 48) nebeneinander aufweist entsprechend der Positionierung von Leimbildern insbesondere Leimstreifen und Leimflächen (24, 25, 26, 27, 28), wobei die Leimdüsen (45..48) während der Anlage der Materialbahn (29) hinsichtlich der Dauer ihrer Öffnungsstellung steuerbar sind.

8. Vorrichtung nach Anspruch 6 oder 7, **dadurch gekennzeichnet, dass** die mit Leimbildern versehene Materialbahn (29) im Anschluss an das Leimaggregat (43) an einem Kühlaggregat vorbeibewegbar ist, insbesondere an einer Kühlplatte (55), zum Abbinden bzw. Verfestigen der Leimbilder.

9. Vorrichtung nach Anspruch 6 oder einem der weiteren Ansprüche, **dadurch gekennzeichnet, dass** die mit verfestigten, inaktiven Leimbildern versehene Materialbahn (29) durch einen Bahnspeicher (39) hindurch einer Zuschnitteinheit zuführbar ist, in deren Bereich die Materialbahn (29) hinsichtlich der Ausbildung der Zuschnitte (10) komplettierbar und danach die Zuschnitte (10) von der Materialbahn (29) im Bereich eines Schneidaggregats (62) abtrennbar sind.

10. Vorrichtung nach Anspruch 6 oder einem der weiteren Ansprüche, **dadurch gekennzeichnet, dass** eine Zuschnittvorrichtung (31) mit einer Materialversorgung (32), einer Bahnführung (33) und einer Zuschnittfertigung (34) als Einheit einer Verpackungsmaschine für die Herstellung von Klappschachteln zugeordnet ist.

11. Vorrichtung nach Anspruch 10 oder einem der weiteren Ansprüche, **dadurch gekennzeichnet, dass** im Bereich der Zuschnittvorrichtung (31) die Materialversorgung (32) mit Bobinen (35, 36) des Verpackungsmaterials im unteren Bereich, die Zuschnittfertigung (34) mit Zuschnitteinheit (41) in einem mittleren Bereich und die Bahnführung (33) mit Bahnspeicher (39) im oberen Bereich untergebracht sind.

## Claims

1. Process for producing hinge-lid boxes for cigarettes or the like from blanks (10) for forming a box part (11) and a lid (12) connected thereto, box side walls and lid side walls comprising box side tabs (16, 17) and lid side tabs (21, 22), which are connected to one another by adhesive bonding, **characterized by** the following features:
a) in a packaging machine the blanks (10) are severed from a continuous material web (29) of thin cardboard,
b) for the purpose of connecting the lid side walls and box side walls, hot-melt glue, i.e. glue that can be activated by heat, is applied in the form of glue strips (24) and glue spots (25) to the material web (29) of thin cardboard in the region of the box side tabs (16, 17) and lid side tabs (21, 22),
c) before the blanks (10) are severed, the hot-melt glue is allowed to harden, in particular by cooling,
d) for forming the cigarette boxes, the blanks (10) are folded around the pack contents, with the hot-melt glue being reactivated by heat in order to connect the box side walls an lid side walls.

2. Process according to Claim 1, **characterized in that** the material web (29) has printed marks that are scanned by a printed-mark sensor for the purpose of controlling the precise application of the strips of glue (24) and spots of glue (25) to the material web (29) or to the blanks (10).

3. Process according to Claim 1 or 2, **characterized in that** further areas or applications of hot-melt glue are applied to the non-folded blank (10), or to the material web (29), preferably at the same time as the strips of glue (24) and spots of glue (25) for the connection of the box side tabs (16, 17) and lid side tabs (21, 22).

4. Process according to Claim 1 or one of the further Claims, **characterized in that** in particular rectangular applications of glue, namely strips of glue and spots of glue (24, 25, 26, 27, 28) are applied to the blanks (10), or the material web (29), by glue nozzles (45...48) during transportation of said blanks or material web, the dimensions of the applications of glue in the movement direction being determined by the opening or active duration of the glue nozzles (45...48).

5. Process according to Claim 1 or one of the further Claims, **characterized in that,** during the gluing operation, the blanks (10) can be transported with their longitudinal extent transverse with respect to the conveying direction, the glue nozzles (45...48), in particular slit nozzles, being opened a number of times per blank in order to apply a plurality of, in particular two, applications of glue in the conveying direction.

6. Apparatus for producing hinge-lid cigarette boxes from blanks (10), which form a box part (11) and a lid (12) of the hinge-lid box, box side walls and lid side walls comprising, on the one hand, box side tabs (16, 17) and, on the other hand, lid side tabs (21, 22), said tabs overlapping one another and being connected to one another by adhesive bonding, **characterized by** the following features:
a) the blanks (10) can be severed from a continuous material web (29) of thin cardboard by a cutting unit (62) assigned to a packaging machine,
b) upstream of the cutting unit (62) is a gluing unit (43), in particular a gluing element (44), in the region of which hot-melt glue, i.e. glue that can be activated by heat, can be applied as strips of glue (24) and spots of glue (25) to the continuous material web (29) of thin cardboard in the region of box side tabs (16, 17) and lid side tabs (21, 22) for the purpose of connecting lid side walls and box side walls,
c) provided between the gluing unit (43) and the cutting unit (62) is an element for hardening the hot-melt glue, in particular a cooling plate (55) for cooling the hot-melt glue,
d) provided for connecting the box side walls and lid side walls are elements for reactivating the hot-melt glue which are arranged following the means for forming the cigarette box by folding the blanks (10) around a pack's contents.

7. Apparatus according to Claim 6, **characterized in that** the material web (29) can be conveyed through a gluing unit (43) that has a transversely directed glue element (44) with a plurality of slit-like glue nozzles (45, 46, 47, 48) one beside the other in accordance with the positioning of applications of glue, in particular strips of glue and spots of glue (24, 25, 26, 27, 28), it being possible for the glue nozzles (45..48) to be controlled in terms of the duration of their open position as the material web (29) butts against them.

8. Apparatus according to Claim 6 or 7, **characterized in that,** following the gluing unit (43), the material web (29) provided with applications of glue can be moved past a cooling unit, in particular a cooling panel (55), for setting or hardening the applications of glue.

9. Apparatus according to Claim 6 or one of the further Claims, **characterized in that** the material web (29) provided with hardened, inactive applications of glue can be fed, through a web store (39), to a blank unit, in the region of which the material web (29) can be completed as far as formation of the blanks (10) is concerned, and then the blanks (10) can be severed from the material web (29) in the region of a cutting unit (62).

10. Apparatus according to Claim 6 or one of the further Claims, **characterized in that** a blank arrangement (31), having a material-supply means (32), a web-guidance means (33) and a blank-production means (34), is assigned as a unit to a packaging machine for producing hinge-lid boxes.

11. Apparatus according to Claim 10 or one of the further Claims, **characterized in that**, in the region of the blank arrangement (31), the material-supply means (32) with rolls (35, 36) of the packaging material is accommodated in the bottom region, the blank-production means (34) with blank unit (41) is accommodated in a central region, and the web-guidance means (33) with web store (39) is accommodated in the top region.

## Revendications

1. Procédé de fabrication de boîtes à cigarettes du type à couvercle basculant à partir de découpes (10) en carton mince pour la formation d'une partie boîte (11) et d'un couvercle (12) joint à celle-ci, des parois latérales de la partie boîte et des parois latérales du couvercle étant constituées de pattes latérales de partie boîte (16, 17) et de pattes latérales de couvercle (21, 22) jointes par collage, **caractérisé par** les caractéristiques suivantes :
a) dans une empaqueteuse, les découpes (10) sont détachées d'une bande continue de carton mince (29),
b) pour la formation des parois latérales du couvercle et des parois latérales de la partie boîte, de la colle fusible, c'est-à-dire activable à la chaleur, est appliquée sous forme de bandes (24) et de surfaces (25) dans la zone de pattes latérales de partie boîte (16, 17) et de pattes latérales de couvercle (21, 22) sur la bande continue de carton mince (29),
c) avant le détachement des découpes (10), la colle fusible est durcie, en particulier par refroidissement,
d) pour la formation de la boîte à cigarettes, les découpes (10) sont pliées autour d'un contenu de paquet, la colle fusible étant réactivée à la chaleur pour la formation des parois latérales de la partie boîte et des parois latérales du couvercle.

2. Procédé selon la revendication 1, **caractérisé par le fait que** la bande de carton (29) présente des marques d'impression qui sont lues par un lecteur pour la commande de l'application exacte des bandes de colle (24) et des surfaces de colle (25) sur la bande de carton (29) ou les découpes (10).

3. Procédé selon l'une des revendications 1 et 2, **caractérisé par le fait que** d'autres plages ou figures de colle fusible sont appliquées sur la découpe (10) non pliée ou sur la bande de carton (29), de préférence en même temps que les bandes de colle (24) et les surfaces de colle (25) pour la jonction des pattes latérales de partie boîte (16, 17) et des pattes latérales de couvercle (21, 22).

4. Procédé selon la revendication 1 ou une des autres revendications précédentes, **caractérisé par le fait que** des figures de colle en particulier rectangulaires, à savoir des bandes de colle et des surfaces de colle (24, 25, 26, 27, 28), sont appliquées sur les découpes (10) ou sur la bande de carton (29) par des buses d'encollage (45 à 48) pendant le transport de celles-ci, la dimension des figures de colle dans la direction de mouvement étant déterminée par la durée d'ouverture ou d'action des buses d'encollage (45 à 48).

5. Procédé selon la revendication 1 ou une des autres revendications précédentes, **caractérisé par le fait que** les découpes (10) sont, pendant l'encollage, transportées avec leur étendue longitudinale perpendiculaire à la direction de transport, les buses d'encollage (45 à 48), en particulier des buses à fente, étant ouvertes pour l'application de plusieurs, en particulier deux, figures de colle dans la direction de transport plusieurs fois par découpe.

6. Dispositif pour la fabrication de boîtes à cigarettes du type à couvercle basculant à partir de découpes (10) qui forment une partie boîte (11) et un couvercle (12) de la boîte à cigarettes, des parois latérales de la partie boîte et des parois latérales du couvercle étant constituées d'une part de pattes latérales de partie boîte (16, 17) et d'autre part de pattes latérales de couvercle (21, 22) se recouvrant et jointes par collage, **caractérisé par** les caractéristiques suivantes :
a) les découpes (10) sont détachées d'une bande continue de carton mince (29) par un dispositif de coupe (62) associé à une empaqueteuse,
b) le dispositif de coupe (62) est précédé d'un dispositif d'encollage (43) en particulier d'un organe d'encollage (44), dans la zone duquel de la colle fusible, c'est-à-dire activable à la chaleur, est transmise sous forme de bandes de colle (24) et de surfaces de colle (25), dans la zone des pattes latérales de partie boîte (16, 17) et des pattes latérales de couvercle (21, 22), à la bande continue de carton mince (29), pour la formation des parois latérales du couvercle et des parois latérales de la partie boîte,
c) entre le dispositif d'encollage (43) et le dispositif de coupe (62) est prévu un organe de durcissement de la colle fusible, en particulier une plaque de refroidissement (55) pour le refroidissement de la colle fusible,
d) pour la formation des parois latérales de la partie boîte et des parois latérales du couvercle sont prévus des organes de réactivation de la colle fusible qui sont placés après des moyens de formation de la boîte à cigarettes par pliage des découpes (10) autour d'un contenu de paquet.

7. Dispositif selon la revendication 6, **caractérisé par le fait que** la bande de carton (29) traverse un dispositif d'encollage (54) comportant un organe d'encollage dirigé transversalement (44) qui présente plusieurs buses d'encollage en forme de fente (45, 46, 47, 48) placées les unes à côté des autres en fonction de la position de figures de colle, en particulier de bandes de colle et de surface de colle (24, 25, 26, 27, 28), la durée pendant laquelle les buses d'encollage (45 à 48) sont ouvertes pendant l'appui de la bande de carton (29) étant commandée.

8. Dispositif selon l'une des revendications 6 et 7, **caractérisé par le fait que** la bande de carton (29) pourvue de figures de colle passe, après le dispositif d'encollage (43), devant un dispositif de refroidissement, en particulier une plaque de refroidissement (55), pour la prise et la solidification des figures de colle.

9. Dispositif selon la revendication 6 ou une des revendications 7 et 8, **caractérisé par le fait que** la bande de carton (29) pourvue de figures de colle inactives solidifiées va, en traversant un magasin à bande (39), à un dispositif à découpes dans la zone duquel la bande de carton (29) est complétée en ce qui concerne le forme des découpes (10), et ensuite, les découpes (10) sont détachées de la bande de carton (29) dans la zone d'un dispositif de coupe (62).

10. Dispositif selon la revendication 6 ou une des revendications 7 à 9, **caractérisé par le fait qu'**un dispositif à découpes (31) comportant une alimentation en matière (32), un guidage de bande (33) et une fabrication de découpes (34) est associé sous forme de bloc à une empaqueteuse pour la fabrication de boîtes à couvercle basculant.

11. Dispositif selon la revendication 10 ou une des autres revendications, **caractérisé par le fait que** dans la zone du dispositif à découpes (31) sont montés, dans la partie inférieure, l'alimentation en matière (32) avec bobines (35, 36) de matériau d'emballage, dans une partie médiane, la fabrication de découpes (34) avec dispositif à découpes (41) et, dans la partie supérieure, le guidage de bande (33) avec magasin à bande (39).
